# EUROPÄISCHE PATENTSCHRIFT

(11) **EP 3 306 017 B1**
(45) Veröffentlichungstag und Bekanntmachung des Hinweises auf die Patenterteilung: **23.10.2019**
(21) Anmeldenummer: 17193429.2
(22) Anmeldetag: 27.09.2017
(51) Int. Cl.: E05B 19/00

(54) **SCHLÜSSELPROFIL FÜR FLACHSCHLÜSSEL**
KEY PROFILE FOR FLAT KEY
PROFIL DE CLÉ POUR CLÉ PLATE

(30) Priorität: 07.10.2016 DE 102016119036
(43) Veröffentlichungstag der Anmeldung: 11.04.2018
(73) Patentinhaber: Assa Abloy Sicherheitstechnik GmbH, 72458 Albstadt (DE)
(72) Erfinder: Matschke, Steffen, 14167 Berlin (DE)
(74) Vertreter: Meissner, Peter E.

(56) Entgegenhaltungen:
- EP-A2- 0 115 568
- EP-A2- 0 688 926
- DE-B- 1 030 727

## Beschreibung

Die Erfindung betrifft ein Schlüsselprofil für Flachschlüssel, das an den Seitenflächen des Schlüsselschaftes ausgebildet ist und mit einer korrespondierenden Profilierung im Schlüsselkanal eines im Schließzylindergehäuse drehbar gelagerten Zylinderkerns zusammenwirkt.

Es ist bekannt, Profilmerkmale vorzusehen, bei denen der Profilgrund keilförmig in Richtung auf die den Schlüsselrücken aufnehmende Ausnehmung im Schlüsselkanal verläuft (DE 1030727 A1,EP 0688926 A2, EP0115568 A2).

Aufgabe der Erfindung ist es, ein Schlüsselprofil zu schaffen, das einen verbesserten Kopierschutz und auch einen größeren Widerstand gegen das sog. Elektro - Picking bietet.

Gelöst wird diese Aufgabe erfindungsgemäß bei einem Schlüsselprofil für Flachschlüssel, das an den Seitenflächen des Schlüsselschaftes ausgebildet ist und mit einer korrespondierenden Profilierung im Schlüsselkanal eines im Schließzylindergehäuse drehbar gelagerten Zylinderkerns zusammenwirkt,
dadurch,
dass die Profilierung des Schlüsselkanals Profilmerkmale aufweist, deren Profilgrund keilförmig in Richtung auf die den Schlüsselrücken aufnehmende Ausnehmung im Schlüsselkanal verläuft und deren obere, der Ausnehmung zugewandte Fläche im Wesentlichen horizontal - bezogen auf die Schlüssellängsebene - verläuft und wobei die sich jeweils gegenüber liegenden Profilmerkmale mit ihrem verjüngten Bereich auf der gleichen horizontalen Ebene und unter dem gleichem Winkel zueinander und zu der Schlüssellängsebene verlaufen.

Beim Elektro-Picking führt der Pick-Finger eine sehr schnelle vertikale Bewegung im Schlüsselkanal aus.

Wenn nun die Profilmerkmale keilförmig in Richtung auf den Schlüsselrücken verlaufen, dann wird der Pick-Finger bei der Aufwärtsbewegung durch die Keilfläche weg vom Kernstift geführt und bei der Abwärtsbewegung durch die horizontale Fläche blockiert, so dass die Wahrscheinlichkeit groß ist, dass der Pick-Finger abgefangen wird oder sogar abbricht. Zum Verständnis sei erwähnt, dass hier für die Richtungsangabe der keilförmigen Profilierung der Schlüsselrücken als Bezug gewählt wurde. Da das Profil des Schlüsselkanals mit dem des Schlüssels korrespondiert, ist damit auch für diesen die Richtungsangabe verständlich und eindeutig.

Weitere Ausbildungen ergeben sich aus den Unteransprüchen.

Im Einzelnen hat sich eine keilförmige Profilierung von mindestens 25° als vorteilhaft erwiesen, weil beim Kopierversuch mittels Abtasten leicht falsche Werte festgestellt werden.

Die Profilgrunde der Profilmerkmale können in ihrem Abstand von der Schlüssellängsebene variieren.

Vorzugsweise sind zumindest einige der Profilmerkmale parazentrisch ausgebildet.

Zur weiteren Erhöhung der Abtastsicherheit können die Profilmerkmale Fangnuten aufweisen.

Die Erfindung wird nachfolgend mit Bezug auf die in der Zeichnung dargestellte Ausführungsform erläutert

Die Abbildung zeigt einen schematischen Querschnitt durch einen Schließzylinderkern mit dem Schlüsselkanal.

Der Schließzylinderkern ist in der Darstellung mit 1 bezeichnet.

Die oberen Profilbereiche, auf die die Bezugszeichen 4 und 5 hinweisen, liegen sich an den Ausgangspunkten 6 und 7 gegenüber. Zum besseren Verständnis sind hierzu die Querlinien 8 eingezeichnet. Der Neigungswinkel 3 ist bei allen Profilmerkmalen - im dargestellten Ausführungsbeispiel - gleich und beträgt mindestens 25°.

In dem Querschnitt ist auch noch ein Kernstift 2 eingezeichnet, wobei dieser dazu dienen soll, zu zeigen, in welcher Richtung ein eingesetzter Elektro-Pick arbeiten würde und warum er bei dieser Profilkonfiguration abbrechen würde.
Wie aus der Darstellung ersichtlich, sind zumindest einige der Profilmerkmale parazentrisch ausgebildet, wodurch die Wahrscheinlichkeit, dass ein Pickwerkzeug hängen bleibt erhöht wird.
Schließlich können auch noch zusätzlich an den Profilmerkmalen Fangnuten 9 vorgesehen sein, wobei diese sich in der den Schlüsselrücken aufnehmenden Ausnehmung im Schlüsselkanal zugewandten, im Wesentlichen horizontalen oberen Fläche des zylinderkernseitigen Profilmerkmals befinden.

## Patentansprüche

1. Schlüsselprofil für Flachschlüssel, das an den Seitenflächen des Schlüsselschaftes ausgebildet ist und mit einer korrespondierenden Profilierung im Schlüsselkanal eines im Schließzylindergehäuse drehbar gelagerten Zylinderkerns (1) zusammenwirkt, wobei die Profilierung des Schlüsselkanals Profilmerkmale aufweist, deren Profilgrund (4,5) keilförmig in Richtung auf die den Schlüsselrücken aufnehmende Ausnehmung im Schlüsselkanal verläuft und deren obere, der Ausnehmung zugewandte Fläche im Wesentlichen horizontal - bezogen auf die Schlüssellängsebene - verläuft,
**dadurch gekennzeichnet,**
**dass** die sich jeweils gegenüber liegenden Profilmerkmale mit ihrem verjüngten Bereich auf der gleichen horizontalen Ebene (6,7) enden und unter dem gleichem Winkel zueinander und zu der Schlüssellängsebene verlaufen.

2. Schlüsselprofil nach Anspruch 1,
**dadurch gekennzeichnet,**
**dass** die keilförmige Profilierung, der Neigungswinkel, mindestens 25° - bezogen auf die Schlüssellängsebene - beträgt.

3. Schlüsselprofil nach einem der vorstehenden Ansprüche,
**dadurch gekennzeichnet,**
**dass** die Profilgrunde der Profilmerkmale in ihrem Abstand von der Schlüssellängsebene variieren.

4. Schlüsselprofil nach einem der vorstehenden Ansprüche,
**dadurch gekennzeichnet,**
**dass** einige der Profilmerkmale parazentrisch ausgebildet sind.

5. Schlüsselprofil nach einem der vorstehenden Ansprüche,
**dadurch gekennzeichnet,**
**dass** die Profilmerkmale Fangnuten (9) aufweisen.

## Claims

1. A key profile for flat keys which is formed on the side faces of the key shank and cooperates with corresponding profiling in the keyway of a cylinder core (1) which is rotatably mounted in the lock cylinder housing,
wherein
the profiling of the keyway has profile features, the profile base (4, 5) of which runs in a wedge-shape in the direction of the cutout in the keyway which receives the key back and the upper face of which which faces the cutout runs substantially horizontally, relative to the longitudinal key plane,
**characterised in that**
the profile features which lie opposite each other in each case end with their tapered region on the same horizontal plane (6, 7) and run at the same angle to each other and to the longitudinal key plane.

2. A key profile according to Claim 1,
**characterised in that**
the wedge-shaped profiling, the angle of inclination, is at least 25°, relative to the longitudinal key plane.

3. A key profile according to one of the preceding claims,
**characterised in that**
the profile bases of the profile features vary in their distance from the longitudinal key plane.

4. A key profile according to one of the preceding claims,
**characterised in that**
some of the profile features are formed paracentrically.

5. A key profile according to one of the preceding claims,
**characterised in that**
the profile features have capture grooves (9).

## Revendications

1. Profil de clé pour clé plate qui est réalisé au niveau des surfaces latérales de la tige de clé et coopère avec un profilage correspondant dans le canal de clé d'un coeur de cylindre (1) placé de façon à pouvoir tourner dans le logement de cylindre de serrure,
dans lequel le profilage du canal de clé présente des caractéristiques de profil dont le fond de profil (4, 5) évolue de façon cunéiforme en direction de l'évidement recevant le dos de clé dans le canal de clé et dont la surface supérieure tournée vers l'évidement évolue de façon sensiblement horizontale sur le plan de clé longitudinal,
**caractérisé en ce que** les caractéristiques de profil opposées respectivement se terminent avec leur zone réduite sur le même plan horizontal (6, 7) et évoluent sous le même angle les unes par rapport aux autres et par rapport au plan de clé longitudinal.

2. Profil de clé selon la revendication 1,
**caractérisé en ce que**
le profilage cunéiforme, l'angle d'inclinaison, est d'au moins 25° par rapport au plan de clé longitudinal.

3. Profil de clé selon l'une quelconque des revendications précédentes,
**caractérisé en ce que**
les fonds de profil des caractéristiques de profil varient dans leur distance par rapport au plan de clé longitudinal.

4. Profil de clé selon l'une quelconque des revendications précédentes,
**caractérisé en ce que**
quelques-unes des caractéristiques de profil sont réalisées de façon paracentrique.

5. Profil de clé selon l'une quelconque des revendications précédentes,
**caractérisé en ce que**
les caractéristiques de profil présentent des rainures d'accrochage (9).
